# FASCICULE DE BREVET EUROPEEN

(11) **EP 0 543 704 B1**
(45) Date de publication et mention de la délivrance du brevet: **19.03.1997**
(21) Numéro de dépôt: 92403040.6
(22) Date de dépôt: 10.11.1992
(51) Int. Cl.: F02M 25/06

(54) **Procédé pour favoriser la vaporisation de carburant dans un moteur à combustion interne et moteur mettant en oeuvre ce procédé**
Verfahren zur Verbesserung der Kraftstoffverdampfung in Verbrennungsmotoren und Motor zur Durchführung dieses Verfahrens
Method to improve the vaporization of fuel in an internal combustion engine and engine for implementing such method

(30) Priorité: 18.11.1991 FR 9114170
(43) Date de publication de la demande: 26.05.1993
(73) Titulaire: INSTITUT FRANCAIS DU PETROLE, 92502 Rueil-Malmaison (FR)
(72) Inventeur: Gatellier, Bertrand, F-92100 Boulogne (FR)

(56) Documents cités:
- EP-A- 0 459 374
- WO-A-89/00241
- DE-A- 4 009 923
- GB-A- 2 073 320
- US-A- 4 271 801
- PATENT ABSTRACTS OF JAPAN vol. 10, no. 299 (M-524)(2355) 11 Octobre 1986 & JP-A-61 112 773

## Description

La présente invention concerne un procédé et un moteur à combustion interne et allumage commandé agencé pour favoriser la vaporisation de carburant durant les phases d'admission.

L'amélioration recherchée a essentiellement pour objet de réduire les composants nocifs dans les gaz d'échappement des cylindres et notamment les oxydes d'azote, ainsi que les hydrocarbures imbrûlés.

On connaît des procédés permettant de réduire les échappements nocifs dont Le principe essentiel consiste à recycler une partie des gaz brûlés issus des chambres de combustion d'un moteur. Le recyclage peut être extérieur, les gaz brûlés étant recyclés par des conduites reliant les pipes d'échappement aux pipes d'admission, sous le contrôle de vannes par exemple, ou bien encore intérieur par l'effet d'un calage de distribution particulier ou au moyen de soupapes supplémentaires etc. L'utilisation de l'injection dans les moteurs pour obtenir un meilleur contrôle de la richesse du mélange carbûré, a pour effet de dégrader la qualité de celui-ci et d'augmenter les rejets d'hydrocarbures imbrûlés.

Par le brevet japonais JP 61.112.773, qui est considéré comme l'état de la technique le plus proche, on connait un moteur à combustion interne pourvu d'un système de recyclage de gaz brûlés adapté à mélanger une part des gaz brûlés à recycler prélevés dans la pipe d'échappement mélangés éventuellement avec de l'air non carburé dérivé de la pipe d'admission, avant de réadmettre ce mélange par la pipe d'admission, dans le cône d'injection de l'injecteur de façon à obtenir une meilleure gazéification ou atomisation par l'air.

Dans la demande de brevet européen EP-A-484206 publié le 06.05.92, par exemple, sont décrits un procédé et un dispositif permettant Le recyclage contrôlé en fonction de la charge, d'une fraction des gaz brûlés prélevés dans la pipe d'échappement d'un moteur à combustion interne, de façon à augmenter le rendement du moteur et réduire les rejets nocifs. A cet effet, on relie de façon contrôlée chaque chambre de combustion avec la pipe d'admission ou la pipe d'échappement par un conduit auxiliaire débouchant dans l'une ou l'autre à proximité immédiate de La soupape d'admission ou d'échappement. Suivant un mode de réalisation la communication avec la chambre de combustion peut être établie en faisant déboucher le conduit auxiliaire dans celle-ci en interposant une soupape auxiliaire et/ou un boisseau de commande. Suivant un autre mode de réalisation, le conduit auxiliaire fait communiquer la pipe d'admission et la pipe d'échappement au voisinage immédiat de leurs soupapes respectives, la communication étant contrôlée par une soupape ou un boisseau interposé sur ce conduit auxiliaire. Cette communication directe entre les deux pipes permet un meilleur dosage de la fraction de gaz brûlés réinjectée la plus riche en rejets nocifs.

Le procédé selon l'invention a essentiellement pour objet de favoriser la vaporisation de carburant dans un moteur à combustion interne à allumage commandé comportant au moins un cylindre associé à une pipe d'admission de mélange carburé, une pipe d'échappement et un conduit auxiliaire associé à des moyens de contrôle, permettant d'effectuer durant les phases d'admission, un recyclage contrôlé d'une fraction de gaz brûlés comportant une injection de carburant dans un flux de gaz brûlés réadmis à chaque cycle via ledit conduit auxiliaire.

Le procédé comporte l'injection de carburant dans le flux de gaz brûlés s'échappant par intermittence de chaque cylindre dans le conduit auxiliaire à l'ouverture d'une soupape auxiliaire de contrôle et il est caractérisé en ce que le conduit auxiliaire fait communiquer la chambre de combustion avec la pipe d'admission.

Suivant un premier mode de mise en oeuvre convenant pour un moteur à plusieurs cylindres, on procède à une injection multi-points, le carburant étant injecté dans chaque pipe d'admission du moteur, dans un flux de gaz brûlés issus d'un conduit auxiliaire correspondant, via une soupape auxiliaire de contrôle.

De préférence, on procède cette injection de carburant de manière séquentielle pendant la durée de fermeture de chaque soupape d'admission.

L'idée essentielle de L'invention est de profiter de la température élevée des gaz brûlés recyclés pour mieux vaporiser le carburant. Celui-ci étant injecté dans un intervalle de temps où un courant de gaz brûlés chauds recyclés, issus du cylindre via un conduit auxiliaire sous le contrôle d'une soupape auxiliaire, circule vers les conduits d'admission, on obtient une bien meilleure vaporisation que dans le cas classique où l'injection a Lieu dans un mélange comportant principalement de l'air frais et une portion relativement faible de gaz brûlés recyclés. On améliore donc sensiblement la combustion et le rendement du moteur.

L'invention concerne aussi un moteur à combustion interne comportant au moins un cylindre associé à une pipe d'admission d'air carburé, une pipe d'échappement et un conduit auxiliaire associé à des moyens de contrôle, permettant d'effectuer durant les phases d'admission, un recyclage contrôlé d'une fraction de gaz brûlés. Ce dispositif comporte des moyens d'injection de carburant disposés de manière que le carburant injecté soit au contact des gaz brûlés recyclés par l'intermédiaire du conduit auxiliaire. Le moteur comporte une soupape auxiliaire de contrôle de l'échappement des gaz brûlés issus du cylindre dans le conduit auxiliaire et il est caractérisé en ce que le conduit auxiliaire fait communiquer la chambre de combustion avec la pipe d'admission.

Dans le cas où il possède plusieurs cylindres, le moteur comporte par exemple des moyens d'injection multi-points, des conduits auxiliaires associés respectivement aux différents cylindres, chacun de ces conduits auxiliaires étant pourvus d'une soupape auxiliaire de contrôle.

D'autres caractéristiques et avantages de la méthode et du moteur selon l'invention apparaîtront mieux à la lecture de la description ci-après de modes de réalisation décrits à titre d'exemples non limitatifs, en se référant aux dessins annexés où :
- la Fig.1 montre un mode de réalisation où le conduit auxiliaire communique avec la chambre de combustion par l'intermédiaire d'une soupape auxiliaire; et
- la Fig.2 montre en fonction de la position angulaire du vilebrequin,
les courbes respectives de levée de la soupape d'échappement, de la soupape d'admission et de la soupape auxiliaire, dans le mode de réalisation de la Fig.1.

On voit sur la Fig.1 une application du dispositif à un moteur comportant au moins un cylindre 1 dans lequel coulisse un piston 2, qui communique par une soupape 3 avec une pipe d'échappement 4. Le cylindre communique aussi par l'intermédiaire d'une soupape d'admission 5 à ouverture cyclique avec une pipe d'admission 6. Aux deux soupapes 3 et 5 sont associés des moyens de commande d'un type connu non représentés, tels que des poussoirs à cames par exemple.

Un moyen de contrôle tel qu'un boisseau 8, est interposé sur le conduit auxiliaire 7 pour doser à chaque cycle, la fraction à recycler des gaz brûlés au cours du cycle précédent, comme il est décrit dans la demande de brevet européen précitée. Pour favoriser la vaporisation du carburant, on dispose un injecteur 9 dans la zone de raccordement du conduit auxiliaire 7 avec la pipe d'admission 6. Le nez de l'injecteur 9 est placé de préférence au niveau même de l'intersection entre le conduit 7 et la pipe 6 et l'on synchronise l'injection de carburant avec une ouverture du boisseau 8 de manière que le carburant soit injecté dans le flux de gaz brûlés chauds sortant du conduit auxiliaire 7. Celui-ci est avantageusement recourbé de façon que le flux de gaz brûlés entraîne le carburant vaporisé vers la soupape d'admission 5.

Suivant le mode de réalisation de la Fig.1, le conduit auxiliaire 7 fait communiquer la chambre de combustion 1 avec la pipe d'admission, le recyclage de gaz brûlés étant contrôlé par une soupape auxiliaire 10 dont l'intervalle de temps de levée LR, (Fig.2) est intermédiaire entre les intervalles de temps d'échappement LE et d'admission LA, comme il est décrit dans la demande de brevet européen précitée. Par des moyens de commande appropriés, on peut déplacer plus ou moins cette fenêtre LR entre deux positions LR1 et LR2 décalées vers l'un ou l'autre des intervalles de temps d'admission et d'échappement LE et LA. Un boisseau de commande 8 peut aussi être interposé sur Le conduit auxiliaire pour Le dosage de la fraction de gaz brûlés recyclés, dans lequel on vaporise le carburant au moyen de l'injecteur 9.

## Revendications

1. Procédé pour favoriser la vaporisation de carburant dans un moteur à combustion interne à allumage commandé comprenant au moins un cylindre (1) associé à une pipe d'admission (6) d'air carburé, une pipe d'échappement (4) et un conduit auxiliaire (7) associé à des moyens de contrôle (8, 10), permettant d'effectuer durant Les phases d'admission, un recyclage contrôlé d'une fraction de gaz brûlés s'échappant du moteur comportant une injection de carburant dans un flux de gaz brûlés réadmis à chaque cycle via ledit conduit auxiliaire, procédé selon lequel on procède à L'injection de carburant dans Le flux de gaz brûlés s'échappant par intermittence de chaque cylindre dans le conduit auxiliaire à l'ouverture d'une soupape auxiliaire de contrôle (10), caractérisé en ce que le conduit auxiliaire (7) fait communiquer la chambre de combustion avec la pipe d'admission.

2. Procédé selon la revendication 1, convenant pour un moteur à plusieurs cylindres, caractérisé en ce que l'on procède à une injection multi-points, le carburant étant injecté dans chaque pipe (6) d'admission du moteur, dans un flux de gaz brûlés issus directement du conduit auxiliaire correspondant (7) via une soupape auxiliaire de contrôle (10).

3. Procédé selon l'une des revendications 1 ou 2, caractérisé en ce que l'on procède à ladite injection de carburant de manière séquentielle pendant la durée de fermeture de chaque soupape d'admission.

4. Moteur combustion interne comportant au moins un cylindre (1) associé à une pipe d'admission d'air carburé (6), une pipe d'échappement (4) et un conduit auxiliaire (7) associée à des moyens de contrôle (8,10), permettant d'effectuer durant les phases d'admission, un recyclage contrôlé d'une fraction de gaz brûlés et des moyens (9) d'injection de carburant positionnés de manière que le carburant soit injecté dans un flux de gaz brûlés recyclés par l'intermédiaire du conduit auxiliaire, le moteur comportant une soupape auxiliaire de contrôle (10) de l'échappement des gaz brûlés issus du cylindre dans le conduit auxiliaire (7), caractérisé en ce que le conduit auxiliaire (7) fait communiquer la chambre de combustion avec la pipe d'admission.

5. Moteur selon la revendication 4, du type à plusieurs cylindres, caractérisé en ce qu'il comporte des moyens d'injection multi-points, des conduits auxiliaires associés respectivement aux différents cylindres, chacun de ces conduits auxiliaires étant pourvus d'une soupape auxiliaire de contrôle (10) et étant recourbés vers l'extrémité communiquant avec la pipe d'admission correspondante, de façon que le flux de gaz brûlés recyclés soit dirigé vers la soupape d'admission, les moyens d'injection étant disposés sensiblement au niveau de ladite extrémité de chaque conduit auxiliaire de façon que le carburant soit injecté directement dans le flux de gaz brûlés passant dans chaque conduit auxiliaire.

## Patentansprüche

1. Verfahren zur Förderung der Zerstäubung von Kraftstoff in einer Brennkraftmaschine mit gesteuerter Zündung, die wenigstens einen Zylinder (1) umfaßt, der mit einer Leitung (6) zum Einlaß von mit Kohlenwasserstoff versehener Luft, einer Leitung (4) zum Auslaß und einer Hilfsleitung (7) verbunden ist, welche mit Einrichtungen (8, 10) zur Steuerung verbunden sind, die gestatten, während der Einlaßphasen eine gesteuerte Rückführung einer Fraktion von Abgasen, welche aus dem Motor ausströmen, durchzuführen, die eine Injektion von Kraftstoff in einen Strom von Abgasen umfaßt, welche bei jedem Zyklus über die Hilfsleitung wiedereingeführt werden, wobei man gemäß diesem Verfahren die Injektion von Kraftstoff in den Strom von Abgasen vornimmt, die mit Unterbrechungen aus jedem Zylinder in die Hilfsleitung bei der Öffnung eines Hilfsventiles (10) zur Steuerung ausströmen, dadurch gekennzeichnet, daß die Hilfsleitung (7) die Brennkammer mit der Einlaßleitung kommunizieren läßt.

2. Verfahren nach Anspruch 1, das für einen Motor mit mehreren Zylindern geeignet ist, dadurch gekennzeichnet, daß man eine Mehr-Punkt-Injektion vornimmt, wobei der Kraftstoff in jede Einlaßleitung (6) des Motors in einen Strom von Abgasen, die direkt aus der korrespondierenden Hilfsleitung (7) über ein Hilfsventil (10) zur Steuerung kommen, injiziert wird.

3. Verfahren nach einem der Ansprüche 1 oder 2, dadurch gekennzeichnet, daß man die Injektion von Kraftstoff auf sequentielle Weise während der Schließdauer jedes Einlaßventiles vornimmt.

4. Brennkraftmaschine, die wenigstens einen Zylinder (1), der mit einer Leitung (6) zum Einlaß von mit Kohlenwasserstoff versehener Luft, einer Leitung (4) zum Auslaß und einer Hilfsleitung (7) verbunden ist, welche mit Einrichtungen (8, 10) zur Steuerung verbunden sind, die gestatten, während der Einlaßphasen eine gesteuerte Rückführung einer Fraktion von Abgasen durchzuführen, und Einrichtungen (9) zur Injektion von Kraftstoff umfaßt, die derart positioniert sind, daß der Kraftstoff in einen Strom von Abgasen, die mittels der Hilfsleitung zurückgeführt werden, injiziert wird, wobei der Motor ein Hilfsventil (10) zur Steuerung des Auslasses von Abgasen, die aus dem Zylinder in die Hilfsleitung (7) kommen, umfaßt, dadurch gekennzeichnet, daß die Hilfsleitung (7) die Brennkammer mit der Einlaßleitung kommunizieren läßt.

5. Maschine nach Anspruch 4 des Typs mit mehreren Zylindern, dadurch gekennzeichnet, daß sie Einrichtungen zur Mehr-Punkt-Injektion, jeweils mit verschiedenen Zylindern verbundene Hilfsleitungen umfaßt, wobei jede dieser Hilfsleitungen mit einem Hilfsventil (10) zur Steuerung versehen ist und gegen das Ende, das mit der korrespondierenden Einlaßleitung kommuniziert, gebogen ist, derart, daß der Strom von zurückgeführten Abgasen zu dem Einlaßventil geleitet wird, wobei die Einrichtungen zur Injektion im wesentlichen am Ende von jeder Hilfsleitung angeordnet sind, derart, daß der Kraftstoff in den Strom von Abgasen, die in jeder Hilfsleitung geführt sind, direkt injiziert wird.

## Claims

1. A method for improving fuel vaporisation in a controlled-ignition internal combustion engine having at least one cylinder (1) linked to an admission pipe (6) for carburetted air, an exhaust pipe (4) and an auxiliary passage (7) linked to control means (8, 10), providing a controlled system whereby, during the admission phases, a fraction of burned gases discharged from the engine is recycled by injecting fuel into a flow of burned gases readmitted with each cycle via the said auxiliary passage, in which the fuel is injected into the flow of burned gases discharged intermittently from each cylinder in the auxiliary passage when an auxiliary control valve (10) is opened, characterised in that the auxiliary passage (7) provides a communication link between the combustion chamber and the admission pipe.

2. A method as claimed in claim 1, suitable for a multi-cylinder engine, characterised in that a system of multi-point injection is set up whereby the fuel is injected in each admission pipe (6) of the engine into a flow of burned gases coming directly from the corresponding auxiliary passage (7) via an auxiliary control valve (10).

3. A method as claimed in one of claims 1 or 2, characterised in that the said fuel injection is effected in sequence during the time when each admission valve is closed.

4. An internal combustion engine having at least one cylinder (1) linked to an admission pipe (6) for carburetted air, an exhaust pipe (4) and an auxiliary passage (7) linked to control means (8, 10), providing a controlled system whereby a fraction of burned gases is recycled during the admission phases, and fuel injection means (9) positioned so that the fuel is injected into a flow of recycled burned gases by means of the auxiliary passage, wherein the engine has an auxiliary valve (10) to control the exhaust of burned gases from the cylinder into the auxiliary passage (7), characterised in that the auxiliary passage (7) provides a communication link between the combustion chamber and the admission pipe.

5. An engine as claimed in claim 4, of the multi-cylinder type, characterised in that it has multi-point injection means, auxiliary passages linked respectively to the different cylinders, wherein each of these auxiliary passages is provided with an auxiliary control valve (10) which is curved towards the end which communicates with the corresponding admission pipe such that the flow of recycled burned gases is directed towards the admission valve, wherein the injection means are arranged essentially on a level with the said end of each auxiliary passage so that the fuel is injected directly into the flow of burned gases passing through each auxiliary passage.
